# EUROPÄISCHE PATENTSCHRIFT

(11) **EP 0 033 486 B1**
(45) Veröffentlichungstag und Bekanntmachung des Hinweises auf die Patenterteilung: **24.11.1982**
(21) Anmeldenummer: 81100460.5
(22) Anmeldetag: 22.01.1981
(51) Int. Cl.: F24B 1/06, F27D 1/04

(54) **Feuerfester Baustein zur Herstellung der Inennschale und des Innenaufbaues eines zweischaligen Kachelofens**
Fire-brick for the construction of the inner-coating and the internal structure of a double-lining glazed-tile stove
Brique réteoctaire pour la construction de la paroi et de la structure internes d'un poêle en carreaux émaillés à double paroi

(30) Priorität: 31.01.1980 WO PCT/AT80/00004
(43) Veröffentlichungstag der Anmeldung: 12.08.1981
(73) Patentinhaber: CONCEPT Gesellschaft für kreative Produktentwicklung Gesellschaft m.b.H, A-5016 Salzburg (AT)
(72) Erfinder: Miedaner, Horst, A-5020 Salzburg (AT); Spirk, Herbert, A-5020 Salzburg (AT)
(74) Vertreter: Torggler, Paul, Dr.

## Beschreibung

Die Erfindung betrifft einen feuerfesten Baustein zur Herstellung der Innenschale und des Innenaufbaues eines zweischaligen Kachelofens, der eine Außenschale aus Kacheln aufweist.

### Charakterisierung des bekannten Standes der Technik

Kachelöfen werden im allgemeinen vom Hafner bzw. Ofensetzer aus keramischen Kacheln aufgebaut, an denen parallel zu ihren Seitenkanten rückseitig Rippen angeordnet sind. Die Rippen dienen zur Verbindung der einzelnen Kacheln untereinander mittels Verbindungsklammern oder ähnlichem und die zwischen den Kacheln entstehenden Fugen werden mit einer feuerfesten Masse verschlossen. Der innere Aufbau, die Rauchgaszüge, werden ebenfalls aus feuerfesten Steinen vermauert, die dem jeweiligen Format durch Bearbeitung angepaßt werden müssen. Der Aufbau eines Kachelofens ist eine mühevolle, Fachkenntnisse und großes handwerkliches Geschick erfordernde Arbeit, und es wurde bereits versucht, dies dadurch zu erleichtern, daß der Kachelofen zweischalig hergestellt wird. In diesem Fall werden die Innenschale und der Innenaufbau aus feuerfesten Steinen vermauert, und an die Außenfläche eine Kachelverkleidung aufgebracht, die aus Einzelkacheln oder vorgefertigten Platten aus Kacheln besteht. Auch diese Arbeit ist nahezu nur vom Fachmann ausführbar, wenn auch, insbesondere bei der Außenschale aus Kacheln, dadurch wesentliche Erleichterungen erzielt werden konnten.

### Aufgabe der Erfindung

Die Erfindung hat es sich nun zur Aufgabe gestellt, Bausteine der eingangs genannten Art zur Herstellung eines zweischaligen Kachelofens zu schaffen, die es ermöglichen, Kachelöfen in verschiedenen Größen in einfacher Weise ohne besondere Fachkenntnisse aufzubauen. Die Vereinfachung soll insbesondere den leichten und raschen Zusammenbau der Innenschale und des Innenaufbaus, wie Rauchgaszüge, Sturzzüge usw., ermöglichen.

### Darlegung des Wesens der Erfindung

Erfindungsgemäß wird diese Aufgabe dadurch gelöst, daß der Baustein in zwei Stirnflächen eine mittlere Längsrippe in den beiden anderen Stirnflächen eine gegengleiche Längsnut und in einer der beiden Seitenflächen zumindest eine erste Seitennut, sowie zumindest eine die erste im rechten Winkel schneidende zweite Seitennut aufweist, von denen jede gleich der Längsnut ausgebildet ist, wobei ein Randabstand je einer ersten und zweiten Seitennut dem Randabstand der Längsnut in der Stirnfläche entspricht, und daß die zweite Seitenfläche geschlossen und eben ist.

Eine erste Ausführung sieht vor, daß in die Seitenflächen zumindest zwei zueinander parallele Seitennuten eingelassen sind, deren Mittelabstand zumindest der Wandstärke des Bausteines entspricht.

Bausteine, insbesondere hohle Kunststoffbausteine, die an allen Stirn- und Seitenflächen Nuten und Rippen aufweisen, sind aus der AT-B-314 165 bekannt. Die dort beschriebenen Steine weisen jedoch an den Seitenflächen nur in Längsrichtung verlaufende Nuten und Rippen auf, sodaß sie für den Innenaufbau eines Kachelofens, bei dem auf Grund der Rauchgasführung eine häufige Eckenausbildung erforderlich ist, kaum verwendbar wären, da sie hiezu zum Teil verdreht und seitenverkehrt eingesetzt werden müßten. In Kachelöfen müssen die den Kacheln zugewandten Seitenflächen der Bausteine geschlossen und eben sein, um Luftpolster zwischen den anliegenden Kacheln und den Bausteinen zu unterbinden, die den Wärmeübergang verschlechtern würden.

Die erfindungsgemäße Lösung weist wie erwähnt eine geschlossene ebene Seitenfläche auf, die kachelseitig angeordnet wird, sodaß die Innenschale eine ebene Außenfläche aufweist, an der die Kacheln satt anliegen können und die Ausbildung von Luftpolstern bzw. Luftkanälen unterbunden wird. Die Ausbildung einander schneidender Nuten in der nach innen gerichteten Seitenfläche, ermöglicht trotzdem die problemfreie Herstellung des Innenaufbaus, wobei die Längsrippen horizontal liegender Bausteine in die Seitennuten der Bausteine der Innenschale eingesetzt werden können. Zur Verbindung der Bausteine wird vorteilhaft eine dünne Schicht eines Klebemörtels verwendet. Die Bausteine können nach Art eines Bausatzes vorgefertigt sein und lassen sich nach einer Verlegeanleitung bzw. einem Verlegeplan rasch und ohne Fachkenntnisse zusammensetzen. Es entfallen Berechnungen zur Feststellung des richtigen Querschnittes der Rauchgaszüge, besonderes Augenmerk bei der Vermauerung der Bausteine usw., da die Bausteine nur dann richtig zusammengefügt sind, wenn eine Rippe der Stirnfläche in einer Längs- oder Seitennut liegt.

Eine besonders vorteilhafte Ausführung eines Bausteines, die die konstruktiven und gestalterischen Möglichkeiten des Innenaufbaus erhöht, sieht vor, daß Länge und Höhe der Seitenfläche jeweils demselben ganzzahligen Vielfachen der Wandstärke entsprechen, wobei die Zahl der zueinander parallelen Seitennuten jeweils dem Vielfachen gleich ist.

### Beschreibung der Zeichnungsfiguren

Nachstehend wird nun die Erfindung an Hand der Figuren der beiliegenden Zeichnungen näher beschrieben, ohne darauf beschränkt zu sein. Es zeigen :
Figure 1 bis 4 zwei Ausführungsbeispiele eines erfindungsgemäßen Bausteines in Draufsicht und Seitenansicht,
Figur 5 einen Teil eines aus erfindungsgemäßen Bausteinen gemäß Fig. 1 und 2 zusammengesetzten Mauereckes und
Figur 6 einen Ausschnitt der beiden Schalen des Kachelofens.

### Beschreibung von bevorzugten Ausführungsbeispielen

Die erfindungsgemäßen Bausteine (1, 21) weisen bevorzugt Seitenflächen 14, 15 auf, wobei eine Seitenfläche 15 geschlossen und eben ist. Sie sind an zwei Stirnflächen 10 mit mittleren Längsrippen 12 versehen und weisen an den beiden anderen Stirnflächen 11 den Längsrippen 12 entsprechende Längsnuten 13 auf. Wie in den Fig. 1 und 2 sowie 5 und 6 dargestellt, können die Längsrippen 12, bzw. die Längsnuten 13 an aneinanderstoßenden Stirnseiten oder aber nach Fig. 3 und 4 an einander gegenüberliegenden Stirnseiten vorgesehen sein.

Die wesentliche Erleichterung beim Aufbau des Kachelofens wird durch die Seitennuten 16, 17 erzielt, die in die beim Aufbau der Innenschale nach innen gerichtete Seitenfläche 14 der Bausteine 1 eingelassen sind. Ein Randabstand x jeder Seitennut 16, 17 entspricht dem der Längsnuten 13 in den Stirnflächen 11. Die Seitennuten 16, 17 weisen jeweils eine der Längsnut 13 und damit auch der Längsrippe 12 gleiche Breite y auf, sodaß bei der Herstellung einer Kante oder einer Ecke die Längsrippe 12 der Stirnseite 10 auch in eine Seitennut 16, 17 eingesetzt werden kann. Vorzugsweise entspricht die Breite y der Längsrippe 12 bzw. Längsnut 13 in den Stirnflächen 10, 11 der halben Wandstärke des Bausteines.

Eine bevorzugte Ausführung zeigen Fig. 1 und 2. Hier sind in die quadratische Seitenfläche 14 vier erste Seitennuten 16 eingelassen, die die Breite y gleich der Breite der Längsnut 13 und untereinander den Abstand 2 x aufweisen. Der Randabstand x der beiden äußeren Seitennuten 16 entspricht dem der Längsnut 13. Daraus ergibt sich, daß der Mittelabstand z der Seitennuten 16 der Wandstärke d, und diese einem Viertel der Höhe des Bausteines 1 entsprechen. Weiters sind auch vier zweite Seitennuten 17 vorgesehen, die die ersten Seitennuten 16 im rechten Winkel schneiden und für die dieselben Beziehungen gelten. Zwischen den Seitennuten 16, 17 verbleiben daher Erhebungen, deren Oberfläche im Eckbereich die Größe x mal x, im übrigen Randbereich die Größe x mal 2 x und im Mittelbereich die Größe 2 x mal 2 x aufweisen.

Dieser Baustein kann durch seine große Anzahl von Seitennuten für alle im Innenaufbau des Kachelofens notwendigen Zwischenböden, Zwischenwände für Rauchgaszüge usw. eingesetzt werden, da, wie im Ausführungsbeispiel nach Fig. gezeigt, beliebige Anordnungen in einfacher Weise hergestellt werden können.

Der Baustein 21 nach Fig. 3 und 4 zeigt eine Variante mit rechteckigen Seitenflächen 14, 15. In die Seitenfläche 14 sind je zwei erste und zweite Seitennuten 16, 17 eingelassen, die jeweils den Randabstand x aufweisen, der wiederum dem Randabstand der Längsnut 13 bzw. Längsrippe 12 entspricht. Bei dieser Ausführung ist auch die Möglichkeit gezeigt, daß die Längsrippen 12 bzw. Längsnuten 13 an einander gegenüberliegenden Stirnflächen vorgesehen sind. Selbstverständlich könnte auch dieser Baustein mit weiteren Seitennuten versehen sein.

Beim Aufbau der Innenschale eines Kachelofens werden die Bausteine 1 so versetzt, daß die geschlossenen, ebenen Seitenflächen 15 die Außenseite der Innenschalen bilden, sodaß die Kacheln 4 vollflächig ohne Ausbildung eines Luftpolsters bzw. von Luftkanälen an den Bausteinen 1 angesetzt werden können. Die hiezu verwendeten Kacheln 4 weisen selbstverständlich ebene, geschlossene Rückseiten ohne Rippen auf. Zur Verbindung der Kacheln 4 untereinander (Fig. 6) sind diese an ihren Stirnseiten 20 mit umlaufenden Nuten 18 versehen. T-förmige Verbindungsstücke 19 werden in die Nuten der Kacheln 4 eingesetzt, wobei der Mittelschenkel des T-förmigen Verbindungsstückes 19 zwei aneinander gesetzte Kacheln 4 und der Querbalken des Verbindungsstückes 19 diese mit einer Kachel 4 der nächsten Schar verbindet.

Durch die erfindungsgemäßen Bausteine können zweischalige Kachelöfen, Stein für Stein vorberechnet, die benötigten Steine vorbereitet und bevorzugt zusammen mit den Kacheln 4 als Selbstbausatz verkauft werden. Die Innenschale und der Innenaufbau können ohne besondere Fachkenntnisse nach einem Verlegeplan hergestellt werden, da die Lage der einzelnen Bausteine einerseits durch die Nuten und Rippen eindeutig bestimmt, und andererseits bei mehreren Möglichkeiten ohne Schwierigkeiten vorbezeichnet werden kann.

## Patentansprüche

1. Feuerfester Baustein (1, 21) zur Herstellung der Innenschale und des Innenaufbaus eines zweischaligen Kachelofens, der eine Außenschale aus Kacheln (4) aufweist, dadurch gekennzeichnet, daß der Baustein in zwei Stirnflächen (10) eine mittlere Längsrippe (12), in den beiden anderen Stirnflächen (11) eine gegengleiche Längsnut (13) und in einer der beiden Seitenflächen (14) zumindest eine erste Seitennut (16) sowie zumindest eine die erste im rechten Winkel schneidende zweite Seitennut (17) aufweist, von denen jede gleich der Längsnut (13) ausgebildet ist, wobei ein Randabstand je einer ersten und zweiten Seitennut (16, 17) dem Randabstand (x) der Längsnut in der Stirnfläche (11) entspricht, und daß die zweite Seitenfläche (15) geschlossen und eben ist.

2. Baustein nach Anspruch 1, dadurch gekennzeichnet, daß in die Seitenfläche (14) zumindest zwei zueinander parallele Seitennuten (16, 17) eingelassen sind, deren Mittelabstand (z) zumindest der Wandstärke des Bausteines (1) entspricht.

3. Baustein nach Anspruch 2, dadurch gekennzeichnet, daß Länge und Höhe der Seitenfläche(14) jeweils demselben ganzzahligen Vielfachen der Wandstärke (d) entsprechen, wobei die Zahl der zueinander parallelen Seitennuten (16, 17) jeweils diesem Vielfachen gleich ist.

4. Baustein nach einem der Ansprüche 1 bis 3, dadurch gekennzeichnet, daß die Breite (y) der Längsrippe (12) bzw. Längsnut (13) in den Stirnflächen (10, 11) der halben Wandstärke (d) des Bausteines (1) entspricht.

## Claims

1. A refractory brick (1, 21) for producing the Internal shell and the internal structure of a double-shell tile furnace having an external shell of tiles (4), characterised in that the brick has a central longitudinal rib (12) in two end surfaces (10), a corresponding longitudinal groove (13) in the other two end surfaces (11), and, in one of the two side surfaces (14), at least one first side groove (16) and at least one second side groove (17) which intersects the first side groove at a right angle, each of said grooves being identical to the longitudinal groove (13), wherein the spacing from the edge, of the respective first and second side grooves (16, 17) corresponds to the spacing (x) from the edge, of the longitudinal groove in the end surface (11), and that the second side surface (15) is closed and flat.

2. A brick according to claim 1, characterised in that at least two mutually parallel side grooves (16, 17) are formed in the side surface (14), the centre-to-centre spacing (z) of said parallel side grooves at least corresponding to the wall thickness of the brick (1).

3. A brick according to claim 2, characterised in that the length and the height of the side surface (14) each correspond to the same integral multiple of the wall thickness (d), wherein the number of mutually parallel side grooves (16, 17) is respectively equal to said multiple.

4. A brick according to one of claims 1 to 3, characterised in that the width (y) of the longitudinal rib (12) and the longitudinal groove (13) in the respective end surfaces (10, 11) corresponds to half the wall thickness (d) of the brick (1).

## Revendications

1. Brique réfractaire (1, 21) pour la construction de la paroi et de la structure internes d'un poêle en carreaux émaillés à double paroi qui comporte une paroi externe composé de carreaux de faïence (4), caractérisée par le fait que la brique réfractaire présente sur deux de ses faces frontales (10) une nervure longitudinale médiane (12), sur les deux autres faces frontales (11) une rainure longitudinale complémentaire (13) et sur l'une de ses deux faces latérales (14) au moins une première rainure latérale (16) ainsi qu'au moins une deuxième rainure latérale (17) coupant la première à angle droit, chacune étant agencée de la même manière que la rainure longitudinale (13), l'écartement, par rapport au bord, d'une première et d'une deuxième rainure latérale (16, 17) correspondant à l'écartement (x), par rapport au bord, de la rainure longitudinale agencée sur la face frontale (11) et que la deuxième face latérale (15) est fermée et plane.

2. Brique selon la revendication 1, caractérisée par le fait qu'au moins deux rainures latérales parallèles l'une par rapport à l'autre (16, 17) sont agencées dans la face latérale (14), leur distance médiane (z) correspondant au moins à l'épaisseur de paroi de la brique (1).

3. Brique selon la revendication 2, caractérisée par le fait que la longueur et la hauteur des faces latérales (14) correspondent chaque fois au même multiple entier des épaisseurs de paroi (d), le nombre des rainures latérales parallèles l'une par rapport à l'autre (16, 17) étant toujours égal à ce multiple.

4. Brique selon l'une des revendications 1 à 3, caractérisée par le fait que la largeur (y) de la nervure longitudinale (12) ou de la rainure longitudinale (13) correspond dans les faces frontales (10, 11) à la moitié de l'épaisseur de paroi (d) de la brique (1).
